# EUROPÄISCHE PATENTSCHRIFT

(11) **EP 1 664 625 B1**
(45) Veröffentlichungstag und Bekanntmachung des Hinweises auf die Patenterteilung: **09.01.2013**
(21) Anmeldenummer: 04764630.2
(22) Anmeldetag: 30.08.2004
(51) Int. Cl.: F21V 33/00

(54) **LICHT-MODUL FÜR GROSSVERANSTALTUNGEN**
LIGHT MODULE FOR BIG EVENTS
MODULE D'ECLAIRAGE DESTINE A DES EVENEMENTS DE GRANDE TAILLE

(30) Priorität: 15.09.2003 DE 10342595
(43) Veröffentlichungstag der Anmeldung: 07.06.2006
(73) Patentinhaber: Eventis GmbH, 58239 Schwerte (DE)
(72) Erfinder: Hansel, Simon, 58239 Schwerte (DE); Stienen, Thomas, 59425 Unna (DE)
(74) Vertreter: Kalkoff & Partner
(86) Internationale Anmeldenummer: PCT/EP2004/009664
(87) Internationale Veröffentlichungsnummer: WO 2005/028954

(56) Entgegenhaltungen:
- US-A- 5 461 188
- US-A- 5 510 961
- US-A- 5 921 674
- US-B1- 6 270 229

## Beschreibung

Die vorliegende Erfindung betrifft eine Licht- und/oder Tonsignale abgebende Vorrichtung, welche durch geeignete Effekte die Erlebnisqualität und die Erfahrungsintensität gruppendynamischer Prozesse, insbesondere bei den Teilnehmern an Großveranstaltungen, steigern und verbessern soll.

Aber auch die geeigneten Großveranstaltungen selbst sollen durch die Anwendung einer erfindungsgemäßen Vorrichtung bereichert und zu einem unvergesslichen Ereignis gemacht werden. Zu den besonders geeigneten Großveranstaltungen zählen z.B. Oper- und Theateraufführungen, Kunstausstellungen, Podiumsdiskussionen und Dichterlesungen.

Aber auch bei Sportveranstaltungen wie z.B. Fußballspielen oder auch bei "Events" wie z.B. Rockkonzerten o.ä. ist die Anwendung einer derartigen Vorrichtung denkbar.

Bekannt ist z.B. eine Vorrichtung nach der DE 197 10 114. Bei dieser Vorrichtung werden Lichtleiter dazu benutzt, das Licht einer batteriebetriebenen Lichtquelle zu einer Haltevorrichtung zu leiten, wo das Licht aus den Enden der Lichtleiter austritt und in Verbindung mit der kunstvoll gestalteten Haltevorrichtung ein wirkungsvolles Erscheinungsbild ergeben soll.

Ebenfalls bekannt geworden ist eine Vorrichtung nach der DE 29 60 4706, bei weicher ein aus Lichtleitern bestehender Gamsbart an seinem unteren Ende durch eine batteriebetriebene Lichtquelle beleuchtet wird. Zusätzlich verfügt diese Vorrichtung über eine Farbwechselvorrichtung, wobei diese aus einer drehbaren, mit einem exzentrisch angeordneten Gewicht versehenen, mehrfarbigen Farbscheibe besteht, welche sich bei Körperbewegungen des Anwenders einer solchen Vorrichtung durch die Kraftwirkung des Gewichtes bewegt und somit einen Farbwechsel hervorruft.

Vorgestellt wurde auch eine Vorrichtung nach der DE 202 06 577. Bei dieser Vorrichtung wird eine transparente, mit einem Logo versehene Präsentationsfläche in einem Gehäuse angeordnet, wobei innerhalb dieses Gehäuses ein Leuchtmittel angeordnet ist welches die Präsentationsfläche bzw. das Logo von hinten beleuchtet.

In der Schrift DE 297 17 897 wurde eine Mütze mit einer Vorrichtung zur Abgabe elektrisch erzeugter Lichtzeichen vorgestellt. Bei dieser Vorrichtung sind an einer Mütze mit einem durchgängigen, eingenähten Plastikband anhand von Stiften technische Einrichtungen zur Abgabe von Lichtzeichen angebracht. An der Vorderseite der Mütze sind durchgehend weiß leuchtende Leuchtmittel befestigt, an der Rückseite sind mindestens einfarbig leuchtende Leuchtmittel angebracht.

Nachfolgend werden aus Gründen der Vollständigkeit zwei Vorrichtungen behandelt, welche sich auch mit der Abgabe von Licht(signalen) befassen, aber den Inhalt der vorliegenden Erfindung nur bedingt betreffen.

Bei diesen Vorrichtungen handelt es sich zunächst um eine Vorrichtung entsprechend der DE 199 06 275. Diese Schrift stellt eine mit Leuchtdioden ausgestattete, ein Blinklicht erzeugende Warnleuchte vor, wobei diese Warnleuchte in der Gestalt einer Mütze ausgebildet ist.

Die zweite Vorrichtung wurde in der DE 201 01 380 vorgestellt. Bei dieser Vorrichtung handelt es sich um eine Schirmmützenlampe mit einer verbesserten Lichtabgabe und Handhabungsvorteilen.

Die US 5,461,188 offenbart ein System zum Abspielen von Musik und zur Erzeugung von Lichtsignalen, das in Kleidungsstück integriert ist. Eine Steuerschaltung steuert anhand von änderbare Audio- oder Licht-Programmen Lichtquellen und Audio-Ausgabe. In einer Ausführungsform ist ein erstes System in einem ersten Kleidungsstück über Funk oder Infrarot mit einem zweiten System in einem zweiten Kleidungsstück synchronisiert.

Die US 5,921,674 beschreibt eine Vorrichtung zur optischen Signalisierung mit Lichtquellen verschiedener Farbe, die mit einem Steuerschaltkreis verbunden sind. Mit einem Schalter kann die Steuerung zwischen manuell und Fernsteuerung umgeschaltet werden. Eine Vielzahl derartiger Vorrichtungen kann mittels einer Fernsteuerung gleichzeitig angesteuert werden, bspw. bei Sportveranstaltungen für eine gleichzeitige Ansteuerung aller Geräte kann eine breite Sendecharakteristik einer Infrarot-Fernsteuerung genutzt werden; für gesteuerte Aktivierung wird eine enge Richtcharakteristik vorgeschlagen.

Aufgabe der vorliegenden Erfindung ist es, eine Vorrichtung zu schaffen, die aufgrund ihrer Eigenschaften in der Lage ist, gezielt gewünschte optische Effekte zu erzeugen.

Die Aufgabe wird gelöst durch ein Modul gemäß Anspruch 1 und ein Verfahren gemäß Anspruch 8. Dabei sieht die Erfindung vor, dass die Abgabe von Lichtsignalen, welche im Rahmen einer Großveranstaltung nicht nur durch ein Modul, sondern durch eine Vielzahl von erfindungsgemäßen Modulen erfolgen soll, ferngesteuert wird, wobei im Fernsteuersignal enthaltene Adressierungssignale erkannt und ausgewertet werden.

Im Nachfolgenden wird die vorliegende Erfindung anhand von Ausführungsbeispielen näher erläutert.

Im Einzelnen zeigen die
- Figur 1:: in einer vereinfachten Prinzipskizze eine Ausgestaltung des Moduls und die
- Figur 2:: in einer Prinzipskizze ein manuelles Bedienelement und die
- Figur 3:: mehrere Befestigungs- bzw. Anbringungsmöglichkeiten für das Modul.

Weiterbildungen, Vorteile und Anwendungsmöglichkeiten der Erfindung ergeben sich aus der nachfolgenden Beschreibung von Ausführungsbeispielen und der Zeichnung. Dabei bilden alle beschriebenen und/oder bildlich dargestellten Merkmale für sich oder in beliebiger Kombination den Gegenstand der Erfindung, unabhängig von ihrer Zusammenfassung in den Ansprüchen oder deren Rückbeziehung. Gleichzeitig wird der Inhalt der Ansprüche zu einem Bestandteil der Beschreibung gemacht.

Wie in der Figur 1 beispielhaft dargestellt, weist das Modul bzw. die Vorrichtung, ein Gehäuse 1 auf. Dieses Gehäuse 1 beinhaltet bzw. umfasst eine nicht dargestellte Energiequelle, mindestens eine Befestigungsvorrichtung 2, mindestens eine Lichtquelle 3, mindestens ein Blitzlicht 5, mindestens ein Mikrofon 6, mindestens einen Anschluss 7 für ein manuelles Bedienelement 8, mindestens eine Befestigungsvorrichtung 10 für Farbfilterelemente und eine nicht dargestellte elektrische bzw. elektronische Steuereinheit 9.

Zusätzlich kann die Vorrichtung auch noch einen Lautsprecher 4 beinhalten.

Der Umfang der vorliegenden Erfindung wird auch dann nicht verlassen, wenn in einer konkreten Ausgestaltung auf eines oder mehrere der oben aufgeführten Elemente verzichtet wird.

Die Befestigungsvorrichtungen 2 sind derart ausgeführt, dass dem Anwender zahlreiche Befestigungsmöglichkeiten geboten werden. Zu diesen Möglichkeiten zählen die Befestigung an oder auf einer Kopfbedeckung Fig. 3a+b, an einem Handgriff Fig. 3c, an Hals- oder Körperumhänge-Ketten Fig. 3d, durch Klettverschlüsse z.B. am Oberarm oder an beliebigen Stellen der Bekleidung oder aber auch an Handtaschen oder sonstigen Gegenständen.

Bei der mindestens einen Lichtquelle 3 kann es sich um eine Glühbirne, eine Leuchtdiode oder ähnliche Elemente handeln. Insbesondere ist auch die Verwendung eines LCD- oder Plasma-Monitors nebst erforderlicher Ansteuerung durch z.B. einen Kleinrechner vorgesehen.
Auch für die Lichtquelle 3 ist vorgesehen, dass sie zur Abgabe von Lichtblitzen geeignet ist.

Die Ausbildung der Befestigungsvorrichtung 10 für die Farbfilterelemente erfolgt derart, dass Farbfilterelemente auf einfache Art und Weise aber dennoch sicher in die sen Befestigungsvorrichtungen 10 befestigt werden können. Bei diesen Farbfilterelementen handelt es sich vorzugsweise um dünne, flächige Elemente welche bei Beleuchtung durch die Lichtquellen 3 ein farbiges Licht mit hoher Intensität abgeben. Ausbildungen für derartige Befestigungsvorrichtungen 10 gehören in hinreichender Zahl zum Stand der Technik, so dass diesbezüglich keine weiteren Ausführungen erforderlich sind.

Bei der Energiequelle kann es sich um jedes geeignete Element aus dem bekannten Stand der Technik handeln. So ist z.B. die Anwendung von Batterien, Akkumulatoren, Solarzellen oder aber auch Handdynamos vorgesehen und sinnvoll.

Bei dem Blitzlicht 5 handelt es sich um ein elektrisch betriebenes, mehrfach verwendbares Blitzlicht, wie es z.B. aus der Fotographie oder von so genannten Stroboskoplampen bekannt ist.

Der Funktionsumfang der elektronischen Steuereinheit 9 und die in dieser Einheit enthaltenen bzw. die dieser Einheit zugeordneten Bausteine werden innerhalb der Beschreibung der Betriebsarten erläutert.

Für die vorgestellte Vorrichtung sind mehrer Betriebsarten vorgesehen, welche nachfolgend beschrieben werden.

### Manueller Betrieb

In dieser Betriebsart benutzt der Anwender das über den Anschluss 7 mit der Vorrichtung verbundene manuelle Bedienelement 8 um anhand der Vorrichtung seinem Empfinden nach eigenem Gutdünken Ausdruck zu verleihen.

So kann er z.B. dauerhaft oder zeitweise die Lichtquellen 3 aktivieren, welche insbesondere dann, wenn der Anwender Farbfilterelemente mit seinen Lieblingsfarben, z.B. den Farben seines Fußballvereins, in die Befestigungselemente 10 eingeführt hat, starkes emotionales Potenzial haben.

Ebenfalls ist es dem Anwender möglich, durch das Blitzlicht 5 einen oder aber auch eine Vielzahl von Lichtblitzen abgeben zu lassen, was insbesondere bei Dunkelheit und beim Einsatz einer großen Anzahl von erfindungsgemäßen Vorrichtungen einen überwältigenden Eindruck hervor ruft.

Zusätzlich zu der Abgabe der oben dargestellten Lichtsignale hat der Anwender auch die Möglichkeit anhand des Lautsprechers 4 Tonsignale auszusenden. Bei diesen Tonsignalen kann es sich zunächst um Signale handeln, welche in digitaler und/oder analoger Form in oder auf Mitteln gespeichert sind, welche sich innerhalb des Gehäuses 1 und/oder der elektronischen Steuereinheit 9 befinden.

Bei diesen Mitteln kann es sich z.B. um digitale Speicherelemente für Sprache, Musik oder Gesang handeln.

Ebenfalls ist vorgesehen, dass mehrere unterschiedliche Audiosignale gespeichert werden, welche unabhängig voneinander in beliebiger Reihenfolge zur Wiedergabe abgerufen werden können.

Neben der Abgabe von vorgespeicherten Signalen besteht auch die Möglichkeit, Lautäußerungen des Anwenders, welche von der Vorrichtung anhand des Mikrofons 6 aufgenommen werden, über den Lautsprecher 4 abzugeben.

Es versteht sich von selbst, dass die Vorrichtung für diesen Zweck auch einen Verstärker für Tonsignale enthält, um eine genügend große Läutstärke- und/oder Schalldruckabgabeleistung zu erzielen.

In einer weiteren, besonders vorteilhaften Ausgestaltung der vorliegenden Erfindung ist es zur Vermeidung von Rückkoppelungen vorgesehen, das Mikrofon 6 nicht direkt am Gehäuse 1 zu befestigten. Die Befestigung erfolgt in dieser Ausgestaltung vielmehr entkoppelt und entfernt vom Lautsprecher 4, z.B. an einem Schwanenhals, welcher zusätzlich auch noch eine verbesserte Positionierung des Mikrofons zum Mund des Anwenders gestattet.

### Synchronisation

Bei dieser Betriebsart verzichtet der Anwender im Wesentlichen auf manuelle Eingriffe, welche aber dennoch möglich sind.

Es ist vorgesehen, dass die Vorrichtung Licht- und/oder Tonsignale synchron mit anderen in der Nähe befindlichen, weiteren Vorrichtungen abgibt.

Die dazu erforderliche Synchronisation kann auf mehrere Arten erfolgen.

Zunächst ist vorgesehen, dass sich die Vorrichtungen durch das Aussenden und den Empfang von Funksignalen eigenständig synchronisieren. Derartige Verfahren sind bekannt, und brauchen daher an dieser Stelle nicht weiter erläutert zu werden.

In einer weiteren Ausgestaltung ist vorgesehen, dass die innerhalb eines bestimmten Bereichs befindlichen Vorrichtungen durch den Empfang eines, von einem externen Sender abgegebenen Signals synchronisieren und anschließend z.B. alle synchron Lichtblitze abgeben.

Für eine andere Ausgestaltung ist vorgesehen, dass die Vorrichtung ein Funkuhrmodul beinhaltet und durch dieses zeitgesteuert zu vorgegebenen Zeitpunkten die gewünschten Signale abgibt. Bei diesen Zeitpunkten kann es sich z.B. um den Zeitwert 5 Sekunden, 10 Sekunden, 15 Sekunden usw. einer jeden Minute handeln.

Da alle, an einem bestimmten Ort befindlichen Vorrichtungen die selbe Zeitinformation erhalten bzw. haben, ist es durch diese Vorgehensweise auf einfache Art und Weise möglich auch zahlreiche Vorrichtungen zu synchronisieren.

### Ferngesteuert

Eine weitere Betriebsart stellt die Fernsteuerung der Vorrichtungen dar, wobei unter dem Begriff Fernsteuerung sowohl eine Funkfernsteuerung als auch nach beliebigem anderen Prinzip wie z.B. Licht, Schall usw. arbeitende Fernsteuersysteme verstanden werden.

Es sind zwei Unterbetriebsarten zu unterscheiden.

Die erste Unterbetriebsart ist die unadressierte Fernsteuerung.

Bei dieser Betriebsart werden alle in einem bestimmten Bereich, also z.B. alle in einem Konzertsaal oder einem Fußballstadion befindlichen Vorrichtungen zeitgleich angesteuert. Dabei ist vorgesehen, dass zumindest eine der Funktionen der Vorrichtung, vorzugsweise aber alle Funktionen, gezielt und unabhängig voneinander, durch eine zentrale Fernsteuerung ausgelöst werden können, unabhängig davon ob es sich um die Abgabe von Licht- oder Tonsignalen handelt.

Die zweite Unterbetriebsart ist die adressierte Fernsteuerung.

Für diese Betriebsart enthält jede Vorrichtung Mittel, welche es erlauben eine im Fernsteuersignal enthaltene Adressierung zu erkennen und auszuwerten.

Des Weiteren wird jede Vorrichtung, oder aber auch eine beliebig große Gruppe von Vorrichtungen auf eine zuvor ausgewählte Adresse eingestellt, was zur Folge hat diese Vorrichtung(en) nur die Femsteuerbefehle ausführt bzw. ausführen, die für sie bestimmt sind.

Für diese Betriebsart ist die Zahl der verfügbaren Adressen von besonderer Bedeutung, da umso beeindruckendere Licht- und/oder Toneffekte erzielt werden können, je mehr Adressen zur Verfügung stehen.

Bei einer hinreichenden Anzahl von Adressen ließen sich z.B. in einem Fußballstadion folgende Effekte erzielen: Lauflicht, wanderndes (Blitz)lichtgewitter, Klangwolke, von wechselnden Tribünen abgegebene Tonsignale usw..

Für beide Fernsteuerbetriebsarten ist vorgesehen, dass auch durch den mindestens einen Lautsprecher abzugebende Tonsignale wie z.B. Sprache, Geräusche oder Gesang per Fernsteuerung bzw. Fernübertragung an eine oder eine Gruppe von Vorrichtungen übertragen werden und von diesen dann abgegeben werden.

Durch die vor dem Spiel stattfindende Positionierung von Vorrichtungen - mit eingestellten Adressen - und montierten Farbfilterelementen auf den Sitzplätzen lassen sich besondere Effekte wie z.B. die Darstellung von Nationalflaggen oder Vereinssymbolen aber auch das vielstimmige Abspielen von Nationalhymnen oder Vereinliedern und Schlachtengesängen realisieren.

Diese Vorgehensweise lässt sich dadurch kostengünstiger gestalten, dass - bei hinreichend großer Verbreitung dieser Vorrichtungen - nicht die Vorrichtungen selber auf den Sitzplätzen ausliegen, sondern nur z.B. schriftliche Anweisungen, wie der Inhaber dieses Sitzplatzes seine Vorrichtung einzustellen hat.

Ebenfalls ist vorgesehen, die Einstellungsanweisungen fest und dauerhaft auf den Sitz- und/oder Stehplätzen anzubringen.

Eine weitere deutliche Verbesserung ergibt sich dadurch, dass beim Betreten des Stadions oder des Konzertsaales die in der Regel auf den Eintrittskarten enthaltenen Sitz- oder Stehplatz-Ortsangaben abgelesen oder gescannt werden, woraufhin die für diesen Platz vorgesehene Vorrichtungsadresse per Funksignal der Vorrichtung zugewiesen wird.

Für eine Weiterbildung der Erfindung bzw. die Realisierung der obigen Funktionen ist vorgesehen, dass bestimmte Adressen durch einen an der Vorrichtung angeordneten Wahlschalter ausgewählt werden können, so dass die in bestimmten Bereichen des Stadions sitzenden oder stehenden Teilnehmer einer Großveranstaltung durch Anweisungen des Personals bzw. am Sitzplatz befindliche Anweisungen die gewünschten Adressen einstellen können.

Beispielsweise nach folgendem Verfahren: linker Rand Südtribüne Adresse 1, Mitte Südtribüne Adresse 2, rechter Rand Südtribüne Adresse 3, linker Rand Haupttribüne Adresse 4 usw.

Zur Realisierung dieser Betriebsarten weisen die Vorrichtungen Mittel zum Empfang der Fernsteuersignale auf.

In einer weiteren, besonders vorteilhaften Ausbildung der vorliegenden Erfindung ist vorgesehen, die durch das Mikrofon empfangenen Tonsignale zur Auslösung von Licht- und/oder Tonsignalen zu verwenden.

Dabei ist zunächst bei Überschreitung eines bestimmten Lautstärkepegels die Auslösung von Lichtblitzen und oder anderer Licht- oder Tonsignale vorgesehen. Ebenfalls ist vorgesehen, die durch das Mikrofon empfangenen Tonsignale bezüglich der enthaltenen Frequenzen zu analysieren und bestimmte Frequenzen zur Ansteuerung bestimmter Licht- und/oder Tonsignale zu verwenden. Eine vergleichbare Funktion ist z.B. aus Lichtorgeln bekannt.

Die einzelnen Betriebsarten sind durch einen nicht dargestellten Wahlschalter auswählbar.

Ebenfalls kann auch die Auswahl von Unterfunktionen durch Wahlschalter und/oder Schalter/Taster vorgesehen sein.

Der Rahmen der vorliegenden Erfindung wird auch dann nicht verlassen, wenn bei einer konkreten Ausführung auf eine oder mehrere der oben dargestellten Betriebsarten oder der innerhalb der Betriebsarten vorgestellten Unterfunktionen verzichtet wird, oder wenn zusätzliche Betriebsarten und/oder Unterfunktionen hinzugefügt werden.

## Patentansprüche

1. Licht-Modul für Großveranstaltungen mit
- einem Gehäuse (1),
- einer Energiequelle,
- mindestens einer Lichtquelle (3)
- und einem Empfangsmodul für Fernsteuersignale, wobei eine Funktion des Moduls durch die Fernsteuersignale fernsteuerbar ist,
**dadurch gekennzeichnet, dass**
- ein Modul vorgesehen ist, welches die Erkennung und Auswertung von im Fernsteuersignal enthaltenen Adressierungssignalen ermöglicht.

2. Modul nach Ansprach 1, **dadurch gekennzeichnet, dass**
- mindestens ein Lautsprecher (4) vorgesehen ist.

3. Modul nach Anspruch 1 oder 2, **dadurch gekennzeichnet, dass**
- Mittel zur Speicherung von mindestens einem Audiosignal vorgesehen sind.

4. Modul nach einem der vorhergehenden Ansprüche, **dadurch gekennzeichnet, dass** die Vorrichtung Mittel beinhaltet, welche der Vorrichtung eine per Fernsteuerung ansprechbare Adresse zuordnen.

5. Modul nach einem der vorhergehenden Ansprüche, **dadurch gekennzeichnet, dass** die Vorrichtung Mittel beinhaltet, welche es ermöglichen die Abgabe von Licht- und/oder Tonsignalen unabbängig voneinander und in beliebiger Reihenfolge auszulösen.

6. Modul nach einem der vorhergehenden Ansprüchen, **dadurch gekennzeichnet, dass**
- das Modul eine Umhängekette aufweist.

7. Modul nach einem der vorhergehenden Ansprüche, **dadurch gekennzeichnet, dass**
- das Modul einen Klettverschluss aufweist.

8. Verfahren zur Abgabe von Lichtsignalen, bei dem
- ein Fernsteuersignal mit darin enthaltenen Adressierungssignalen und Fernsteuerbefehlen an Module (1) nach einem der vorangehende Ansprüche gesendet wird,
- wobei die Module (1) jeweils nur die Fernsteuerbefehle ausführen, die an sie adressiert sind.

## Claims

1. A light module for big events comprising:
- a housing (1),
- an energy source,
- at least one light source (3),
- and a receiver module for remote control signals, wherein a function of the module can be remotely controlled by the remote control signals,
**characterized in that**
- a module is provided that enables the recognition and evaluation of addressing signals contained in the remote control signal.

2. The module according to claim 1, **characterized in that**
- at least one loudspeaker (4) is provided.

3. The module according to claim 1 or 2, **characterized in that**
- means are provided for saving at least one audio signal.

4. The module according to one of the preceding claims, **characterized in that** the device contains means that assign to the device an address that can be activated by remote control.

5. The module according to one of the preceding claims, **characterized in that** the device contains means that make it possible to trigger the emission of light and/or sound signals independent of each other and in any sequence.

6. The module according to one of the preceding claims, **characterized in that**
- the module has a pendant chain.

7. The module according to one of the preceding claims, **characterized in that**
- the module has a hook and loop fastener.

8. A method for emitting light signals, wherein
- a remote control signal containing addressing signals and remote control commands is sent to modules (1) according to one of the preceding claims,
- wherein the modules (1) only execute the remote control commands that are addressed to them respectively.

## Revendications

1. Module d'éclairage destiné à des événements de grande taille, avec
- un boîtier (1),
- une source d'énergie,
- au moins une source d'éclairage (3)
- et un module de réception pour des signaux de télécommande, une fonction du module pouvant être télécommandée par les signaux de télécommande,
**caractérisé en ce**
- **qu'**il est prévu un module qui permet la détection et l'analyse de signaux d'adressage contenus dans le signal de télécommande.

2. Module selon la revendication 1, **caractérisé en ce**
- **qu'**il est prévu au moins un haut-parleur (4).

3. Module selon la revendication 1 ou 2, **caractérisé en ce**
- **qu'**il est prévu des moyens de stockage d'au moins un signal audio.

4. Module selon une des revendications précédentes, **caractérisé en ce que** le dispositif contient des moyens qui affectent au dispositif une adresse pouvant être sollicitée par télécommande.

5. Module selon une des revendications précédentes, **caractérisé en ce que** le dispositif contient des moyens qui permettent de déclencher la fourniture de signaux lumineux et/ou sonores indépendamment les uns des autres et dans n'importe quel ordre.

6. Module selon une des revendications précédentes, **caractérisé en ce que**
- le module présente une chaîne bandoulière.

7. Module selon une des revendications précédentes, **caractérisé en ce que**
- le module présente une fermeture auto-agrippante.

8. Procédé de fourniture de signaux lumineux, dans lequel
- il est émis un signal de télécommande contenant des signaux d'adressage et des instructions de télécommande destinées à des modules (1) selon une des revendications précédentes,
- les modules (1) n'exécutant respectivement que les instructions de télécommande qui leur sont adressées.
